# EUROPÄISCHE PATENTSCHRIFT

(11) **EP 0 208 163 B1**
(45) Veröffentlichungstag und Bekanntmachung des Hinweises auf die Patenterteilung: **04.01.1989**
(21) Anmeldenummer: 86108071.1
(22) Anmeldetag: 12.06.1986
(51) Int. Cl.: H05H 7/04

(54) **Magnetfeldeinrichtung für eine Anlage zur Beschleunigung und/oder Speicherung elektrisch geladener Teilchen**
Magnetic-field device for an apparatus for accelerating and/or storing electrically charged particles
Dispositif à champ magnétique pour un appareil d'accélération et/ou de stockage de particules chargées

(30) Priorität: 24.06.1985 DE 3522528
(43) Veröffentlichungstag der Anmeldung: 14.01.1987
(73) Patentinhaber: SIEMENS AKTIENGESELLSCHAFT, 80333 München (DE)
(72) Erfinder: Jahnke, Andreas, Dr., D-8550 Forchheim (DE)

(56) Entgegenhaltungen:
- DE-A- 3 148 100
- NUCLEAR INSTRUMENTS AND METHODS, Band 204, Nr. 1, Dezember 1982, Seiten 1-20, North-Holland, Amsterdam, NL; S. ROSANDER et al.: "The 50 Mev racetrack microtron at the royal institute of technology stockholm"
- IEEE TRANSACTIONS ON NUCLEAR SCIENCE, Band NS-30, Nr. 4, Teil I, August 1983, Seiten 2042-2044, IEEE, New York, US; C. TAYLOR et al.: "Conceptual magnet design for an iron-free colliding beam accelerator"

## Beschreibung

Die Erfindung bezieht sich auf eine Magnetfeldeinrichtung für eine Anlage zur Beschleunigung und/oder Speicherung elektrisch geladener Teilchen, insbesondere von Elektronen, deren Teilchenbahn gekrümmte Abschnitte aufweist, in denen jeweils ein entsprechend gekrümmter Dipolmagnet angeordnet ist, der supraleitende Wicklungen und eine Zusatzwicklung enthält und mit dem ein magnetisches Führungsfeld für den Teilchenstrahl zu erzeugen ist, das schwach fokussierend aufgrund entsprechender Feldgradienten ist. Eine derartige Einrichtung ist z.B. aus der Veröffentlichung mit dem Titel "Superconducting Racetrack Electron Storage Ring and Coexistent Injector Microtron for Synchrotron Radiation" des "Institute for Solid State Physics" of the University of Tokyo, Japan, Sept. 1984, Ser. B, No. 21, Seiten 1 bis 29 zu entnehmen.

Mit bekannten kleineren, kreisförmig gestalteten Elektronenbeschleuniger-Anlagen, die auch als "Microtrons" bezeichnet werden, lassen sich Teilchenenergien bis etwa 100 MeV erreichen. Diese Anlagen können insbesondere auch als sogenannte Rennbahn-Microtrons (englisch: "race-track") realisiert werden. Die Teilchenbahnen dieses Typs von Beschleuniger-Anlagen setzen sich dabei aus zwei Halbkreisen mit jeweils einem entsprechenden 180°-Ablenkmagneten und aus zwei geraden Bahnabschnitten zusammen (vgl. "Nucl. Instr. and Meth.", Vol. 177, 1980, Seiten 411 bis 416, oder Vol. 204, 1982, Seiten 1 bis 20).

Soll die angestrebte Endenergie der Elektronen von etwa 100 MeV bis 1 GeV gesteigert werden, so bietet sich bei unveränderten Abmessungen die Erhöhung des Magnetfeldes an. Derartige Magnetfelder können insbesondere mit supraleitenden Magneten erzeugt werden.

Auch die aus der eingangs genannten Veröffentlichung zu entnehmende Elektronenspeicherring-Anlage weist in ihren gekrümmten Abschnitten Dipolmagnete mit supraleitenden Wicklungen auf. Dabei wird im allgemeinen vorausgesetzt, daß das im Bereich dieser Magnete erzeugte Führungsfeld für den Teilchenstrahl schwach fokussierend aufgrund entsprechender Feldgradienten wirkt. Ein Maß für eine derartige Fokussierung ist der sogenannte Feldindex n, der allgemein definiert ist als: wobei ro der Radius der Teilchenbahn, B_{z}o die senkrecht bezüglich der Teilchenbahn verlaufende Komponente der magnetischen Induktion und aB/ar der Feldgradient sind (vgl. z.B. R. Kollath: "Teilchenbeschleuniger", Braunschweig 1955, Seite 23). Im Falle einer schwachen Fokussierung liegt der Feldindex zwischen etwa 0,3 und 0,7 und insbesondere bei etwa 0,5.

Eine solche schwache Fokussierung in den gekrümmten Bahnabschnitten wird im allgemeinen bei bekannten Speicherring-Anlagen durch besondere Formgebungen der Polschuhe eines die Teilchenbahn umschließenden Eisenjoches des Dipolmagneten sowie gegebenenfalls durch besondere Zusatzwicklungen erreicht. Auch bei der aus der eingangs genannten Veröffentlichung zu entnehmenden Speicherring-Anlage weisen die supraleitenden Dipolmagnete Eisenjoche auf. Diese Joche sind in der Aquatorialebene der Teilchenbahn nach außen hin durchbrochen, um einen Auslaß und damit eine Nutzung der in den gekrümmten Abschnitten der Teilchenbahn auftretenden Synchrotronstrahlung zu ermöglichen.

Abgesehen davon, daß bei der bekannten Speicherring-Anlage die Ausbildung eines entsprechenden Eisenjoches verhältnismäßig aufwendig ist, ist auch der Beitrag des Eisenjochs zur magnetischen Flußdichte aufgrund der magnetischen Sättigung des Materials nach oben hin begrenzt.

Aufgabe der vorliegenden Erfindung ist es deshalb, die bekannte Magnetfeldeinrichtung dahingehend zu verbessern, daß auf verhältnismäßig einfache Weise im Bereich ihrer gekrümmten Dipolspulen die für eine schwache Fokussierung des Teilchenstrahles erforderlichen Feldgradienten auszubilden sind und der hierfür erforderliche apparative Aufwand begrenzt ist, ohne daß eine Beschränkung der Größe der magnetischen Induktion aufgrund der Sättigungsmagnetisierung von Eisen besteht.

Diese Aufgabe wird erfindungsgemäß dadurch gelöst, daß jedem zumindest weitgehend eisenfreien Dipolmagneten eine supraleitende Zusatzwicklung zugeordnet ist, welche entsprechend gekrümmt ist, welche mit ihrer konvexen Außenseite an den Bereich der konkaven Innenseiten der gekrümmten Dipolwicklungen zumindest angrenzt und mit welcher die erforderlichen Feldgradienten im wesentlichen hervorzurufen sind.

Die Zusatzwicklung jedes Dipolmagneten weist somit eine gekrümmte Form auf, die der der Dipolwicklungen entspricht. Die damit verbundenen Vorteile sind insbesondere darin zu sehen, daß für die Zusatzwicklung dieselben Verfahren zur Herstellung angewandt werden können wie für die supraleitenden Dipolwicklungen. Entsprechende Verfahren sind z.B. mit den DE-Patentanmeidungen P 3 444 983.3, P 3 504 211.7 oder P 3 504 223.0 vorgeschlagen. Außerdem ist das von einer gekrümmten Zusatzwicklung eingenommene magnetfelderfüllte Volumen verhältnismäßig klein, so daß die in ihr zu speichernde Energie vorteilhaft entsprechend gering ist. Darüber hinaus bleibt im Inneren der gekrümmten Zusatzspule im Bereich ihres Radiusmittelpunktes hinreichend Platz, um mechanische Stützstrukturen für die Dipolwicklungen und die Zusatzwicklung anordnen zu können.

Vorteilhafte Ausgestaltungen der erfindungsgemäßen Magnetfeldeinrichtung gehen aus den abhängigen Ansprüchen hervor.

Zur weiteren Erläuterung der Erfindung wird auf die Zeichnung Bezug genommen, in deren Figur 1 eine erfindungsgemäße Magnetfeldeinrichtung als Teil einer Elektronenbeschleuniger- bzw. Elektronenspeicherring-Anlage angedeutet ist. Figur 2 zeigt schematisch die supraleitenden Wicklungen einer derartigen Magnetfeldeinrichtung. Dabei sind in den Figuren übereinstimmende Teile mit den gleichen Bezugszeichen versehen.

In Figur 1 ist in Schrägansicht ein gekrümmter Dipolablenkmagnet einer Elektronenbeschleuniger- bzw. -speicherringanlage in teilweise aufgerissener Darstellung schematisch wiedergegeben. Der allgemein mit 2 bezeichnete Dipolmagnet ist aufgrund der gekrümmten Teilchenbahn s ebenfalls gekrümmt und kann insbesondere halbkreisförmig gebogen sein (vgl. z.B. die eingangs genannte Veröffentlichung). Da insbesondere Endenergien der Elektronen e-von mehreren 100 MeV angestrebt werden, sind wegen der hierfür erforderlichen hohen Feldstärken die Wicklungen 3 und 4 des Magneten mit supraleitendem Material erstellt. Diese Dipolwicklungen 3 und 4, die auch als Hauptwicklungen bezeichnet werden, sind beiderseits eines längs der Teilchenbahn s verlaufenden Elektronenstrahlrohres 5 in parallelen Ebenen liegend angeordnet und weisen aufgrund ihrer Krümmung jeweils eine konkave Innenseite 3i bzw. 4i und eine konvexe Außenseite 3a bzw. 4a auf. In der durch das Strahlrohr 5 bzw. die Teilchenbahn s aufgespannten Äquatorialebene liegt außerdem gemäß der Erfindung eine supraleitende Zusatzwicklung 7, mit der die für eine schwache Fokussierung mit Feldindex n zwischen etwa 0,3 und 0,7, insbesondere von etwa 0,5 erforderlichen Feldgradienten des von den Hauptwicklungen 3 und 4 erzeugten Dipolfeldes zumindest im wesentlichen hervorzurufen sind. Die deshalb auch als Gradientenwicklung zu bezeichnende Zusatzwicklung 7 weist dabei eine der Form der Hauptwicklungen 3 und 4 entsprechende gekrümmte Form auf. Dabei grenzt diese Zusatzwicklung 7 mit ihrer Außenseite 7a an den durch die Innenseiten 3i und 4i der Hauptwicklungen 3 und 4 festgelegten Bereich zumindest an. Wie insbesondere aus der schematischen Aufsicht der Figur 2 näher hervorgeht, können sich in diesem Bereich vorteilhaft die konkaven Innenseiten 3i und 4i der Dipolwicklungen 3 und 4 und die konvexe Außenseite 7a der Zusatzwicklung 7 auch überlappen, d.h., diese Wicklungen haben dann in diesem Bereich einen etwa gleichen Krümmungsradius r.

Ferner ist in Figur 1 angedeutet, daß in den von den supraleitenden Hauptwicklungen 3 und 4 jeweils umschlossenen Flächen noch je eine entsprechend gekrümmte supraleitende Nebenwicklung 8 bzw. 9 vorgesehen werden kann. Da die Leiter der Wicklungen 3, 4, 7 bis 9 aus supraleitendem Material bestehen, ist für diese Wicklungen ein gemeinsames Kroystaten- oder Heliumgehäuse 11 vorgesehen. Das Gehäuse 11 und damit die in ihm befindlichen Wicklungen können an einer turmartigen Halterung 12 oder sonstigen Stützvorrichtung befestigt sein, die vorteilhaft aufgrund der gekrümmten Form der Zusatzwicklung 7 etwa im Mittelpunkt der Krümmungsradien der Wicklungen und somit außerhalb der von den Wicklungen 3, 4, 7 jeweils eingeschlossenen Flächen angeordnet werden kann. Hiermit können gegebenenfalls auch Probleme mit Wirbelströmen in der Halterung 12 wesentlich vermindert werden. Außerdem ist das Gehäuse 11 im Bereich der Äquatorialebene von der Außenseite des Dipolmagneten 2 her aus Gründen einer ungestörten Herausführung der in dem gekrümmten Bereich der Teilchenbahn s auftretenden Synchrotronstrahlung nicht durchgehend, sondern quasi zweigeteilt ausgeführt. Hiermit ist eine schlitzartige Strahlkammer 13 ausgebildet, die zwischen den konvexen Außenseiten 3a und 4a der Hauptwicklungen hindurch bis an die Außenseite 7a der supraleitenden Zusatzwicklung 7 heranreicht. Die aus dieser Strahlkammer tangential austretende Synchrontronstrahlung ist in der Figur durch gestrichelte Linien 14 angedeutet.

## Patentansprüche

1. Magnetfeldeinrichtung für eine Anlage zur Beschleunigung und/oder Speicherung elektrisch geladener Teilchen, insbesondere von Elektronen, deren Teilchenbahn (5) gekrümmte Abschnitte aufweist, in denen jeweils ein gekrümmter Dipolmagnet (2) angeordnet ist, der supraleitende Wicklungen (3, 4) und eine Zusatzwicklung (7) enthält und mit dem ein magnetisches Führungsfeld für den Teilchenstrahl zu erzeugen ist, das schwach fokussierend aufgrund entsprechender Feldgradienten ist, dadurch gekennzeichnet, daß jedem zumindest weitgehend eisenfreien Dipolmagneten (2) eine supraleitende Zusatzwicklung (7) zugeordnet ist, welche
- entsprechend der Krümmung der Dipolwicklungen (3, 4) gekrümmt ist,
- mit ihrer konvexen Außenseite (7a) an den Bereich der konkaven Innenseiten (3i, 4i) der gekrümmten Dipolwicklungen (3 bzw. 4) zumindest angrenzt und
- mit welcher die erforderlichen Feldgradienten im wesentlichen hervorzurufen sind.

2. Magnetfeldeinrichtung nach Anspruch 1, dadurch gekennzeichnet, daß die Zusatzwicklung (7) in einer zwischen den parallelen Ebenen der Dipolwicklungen (3, 4) verlaufenden Zwischenebene angeordnet ist.

3. Magnetfeldeinrichtung nach Anspruch 1 oder 2, dadurch gekennzeichnet, daß sich die konvexe Außenseite (7a) der Zusatzwicklung (7) sowie die konkaven Innenseiten (3i, 4i) der Dipolwicklungen (3, 4) zumindest teilweise überlappen.

4. Magnetfeldeinrichtung nach einem derAnsprüche 1 bis 3, dadurch gekennzeichnet, daß sich die Zusatzwicklung (7) und die Dipolwicklungen (3, 4) in einem gemeinsamen Kryostatengehäuse (11) befinden.

5. Magnetfeldeinrichtung nach Anspruch 4, dadurch gekennzeichnet, daß die Zusatzwicklung (7) und die Dipolwicklungen (3, 4) über das Kryostatengehäuse (11) an einer zentralen turmartigen Halterung (12) befestigt sind.

6. Magnetfeldeinrichtung nach Anspruch 5, dadurch gekennzeichnet, daß die turmartige Halterung (12) an der Innenseite des Dipolmagneten (2) außerhalb der von den Wicklungen (3, 4, 7) jeweils begrenzten Flächen angeordnet ist.

7. Magnetfeldeinrichtung nach einem der Ansprüche 4 bis 6, dadurch gekennzeichnet, daß zum Auslaß von Synchrontronstrahlung das Kryostatengehäuse (11) im Bereich der durch die Teilchenbahn (s) festgelegten Mittelebene an seiner Außenseite zu einer schlitzartigen Strahlkammer (13) ausgebildet ist.

8. Magnetfeldeinrichtung nach einem der Ansprüche 1 bis 7, dadurch gekennzeichnet, daß in den von den Dipolwicklungen (3, 4) eingeschlossenen Flächen jeweils eine Dipolnebenwicklung (8 bzw. 9) mit supraleitenden Leitern angeordnet ist.

## Claims

1. Magnetic field arrangement for an apparatus for accelerating and/or storing electrically charged particles, particularly electrons, the path of which particles (5) has curved sections, in each of which a curved dipole magnet is arranged, which comprises superconducting windings (3, 4) and an auxiliary winding (7) and with which a magnetic conductive field for the particle beam is produced, this magnetic conductive field being weakly focussing because of corresponding field gradients, characterised in that a superconducting auxiliary winding (7) is associated with each at least substantially iron-free dipole magnet (2), wherein the auxiliary winding
- is curved corresponding to the curve of the dipole winding (3, 4),
- at least borders with its convex outer side (7a) on the region of the concave inner sides (3i, 4i) of the curved dipole windings (3 or 4), and
- is used to generate substantially the required field gradients.

2. Magnetic field arrangement according to claim 1, characterised in that the auxiliary winding (7) is arranged in an intermediate plane running between the parallel planes of the dipole windings (3, 4).

3. Magnetic field arrangement according to claim 1 or 2, characterised in that the convex outer side (7a) of the auxiliary winding (7) and the concave inner sides (3i, 4i) of the dipole windings (3, 4) at least partially overlap.

4. Magnetic field arrangement according to one of claims 1 to 3, characterised in that the auxiliary winding (7) and the dipole windings (3, 4) are located in a common cryostatic casing (11).

5. Magnetic field arrangement according to claim 4, characterised in that the auxiliary winding (7) and the dipole windings (3, 4) are fixed via the cryostatic casing (11) to a central tower-like holder (12).

6. Magnetic field arrangement according to claim 5, characterised in that the tower-like holder (12) is arranged on the inner side of the dipole magnet (2) outside the areas enclosed in each case by the windings (3, 4, 7).

7. Magnetic field arrangement according to one of claims 4 to 6, characterised in that the cryostatic casing (11) is formed at its outer side into a slit-like beam chamber (13) in the region of the central plane determined by the particle path (s) in order to discharge synchrotron radiation.

8. Magnetic field arrangement according to one of claims 1 to 7, characterised in that a respective dipole side winding (8 or 9) with superconducting leads is arranged in the areas enclosed by the dipole windings (3, 4).

## Revendications

1. Dispositif à champ magnétique pour une installation d'accélération et/ou de stockage de particules chargées électriquement, notamment d'électrons, dont l'orbite des particules (5) comporte des parties incurvées dans chacune desquelles est monté un aimant dipolaire (2) incurvé, qui comporte des enroulements supraconducteurs (3, 4) et un enroulement supplémentaire (7) et par lequel on peut produire un champ magnétique de guidage du faisceau de particules, qui est légèrement focalisé par des gradients de champ adéquats, caractérisé en ce qu'à chaque aimant dipolaire (2) au moins dans une grande mesure exempt de fer, est associé un enroulement supplémentaire (7) supraconducteur, qui est incurvé de manière correspondante à la courbure des enroulements dipolaires (3, 4), dont le côté extérieur convexe (7a) est adjacent au moins à la région des côtés intérieurs concaves (3i, 4i) des enroulements dipolaires (3 et 4) incurvés et par lequel on peut créer pour l'essentiel les gradients de champ qui sont nécessaires.

2. Dispositif à champ magnétique suivant la revendication 1, caractérisé en ce que l'enroulement supplémentaire (7) est monté dans un plan intermédiaire s'étendant entre les plans parallèles des enroulements dipolaires (3, 4).

3. Dispositif à champ magnétique suivant la revendication 1 ou 2, caractérisé en ce que les côtés extérieurs convexes (7a) de l'enroulement supplémentaire (7), ainsi que les côtés intérieurs concaves (3i, 4i) des enroulements dipolaires (3, 4) se chevauchent au moins partiellement.

4. Dispositif à champ magnétique suivant l'une des revendications 1 à 3, caractérisé en ce que l'enroulement supplémentaire (7) et les enroulements dipolaires (3, 4) se trouvent dans une enveloppe cryostatique (11) commune.

5. Dispositif à champ magnétique suivant la revendication 4, caractérisé en ce que l'enroulement supplémentaire (7) et les enroulements dipolaires (3, 4) sont fixés à une pièce de fixation (12) centrale en forme de tour, par l'intermédiaire de l'enveloppe cryostatique (11).

6. Dispositif à champ magnétique suivant la revendication 5, caractérisé en ce que la pièce de fixation (12) en forme de tour est disposée du côté intérieur des aimants dipolaires (2) à l'extérieur des surfaces délimitées par les enroulements (3, 4, 7).

7. Dispositif à champ magnétique suivant l'une des revendications 4 à 6, caractérisé en ce que, pour la sortie du faisceau du synchrontron, l'enveloppe cryostatique (11) est constituée, dans la région du plan médian défini par l'orbite ou par les orbites des particules, sur son côté extérieur, en une chambre de sortie du faisceau (13) de type à fente.

8. Dispositif à champ magnétique suivant l'une des revendications 1 à 7, caractérisé en ce que dans les surfaces entourées par les enroulements dipolaires (3, 4), sont montés respectivement des enroulements auxiliaires dipolaires (8 et 9) à conducteurs supraconducteurs.
